# EUROPÄISCHE PATENTANMELDUNG

(11) **EP 0 375 870 A1**
(43) Veröffentlichungstag der Anmeldung: **04.07.1990**
(21) Anmeldenummer: 89119557.0
(22) Anmeldetag: 21.10.1989
(51) Int. Cl.: E05B 1/00, A47K 3/22

(54) **Duschabtrennung mit Griffleiste**

(30) Priorität: 24.12.1988 DE 3843896
(71) Anmelder: Hüppe GmbH & Co., D-26160 Bad Zwischenahn (DE)
(72) Erfinder: Steinert, Hans Joachim, D-2904 Sandkrug/Hatten (DE); Wenzel, Holger, D-2902 Rastede (DE); Sudmann, Jürgen, D-2902 Rastede (DE)
(74) Vertreter: Eisenführ, Speiser & Partner

(57) **Zusammenfassung**

Die Erfindung betrifft eine Griff- oder Tragleiste aus Kunststoff, insbesondere für Duschabtrennungen. Die Griff- oder Tragleiste enthält einen Leistenkörper (1) aus transparentem Kunststoff, dessen Formgebung eine gezielt ungleichförmige Lichtbrechung hervorruft. Dies kann durch entsprechende Querschnittsgestaltung, durch entsprechende Oberflächengestaltung und/oder durch Einformen von reflektierenden Folien (7a) erfolgen.

## Beschreibung

Die Erfindung betrifft eine Griff- oder Tragleiste aus Kunststoff, die mittels einer Halterung an einem Rahmenteil befestigbar ist und aus einem durchgehend gleichen Profil besteht, insbesondere für Duschabtrennungen.

In Duschabtrennungen werden Griffleisten für Türelemente meist entweder als integrale Profilabschnitte an den Türelementerahmen angeformt oder es werden auf entsprechende Halterungsstege Kunststoffleisten aufgeschoben oder aufgesteckt. Des weiteren sind Handtuchhalter bekannt, die an den Rahmenprofilen fester Trennwände befestigt sind und entweder aus Metall, z. B. Aluminium, oder aus Kunststoff bestehen. Sowohl die Griffleisten als auch die Handtuchstangen sind - soweit sie aus Kunststoff bestehen - meist in verschiedenen Farben erhältlich, um eine Anpassung an die Farben des Sanitärraumes bzw. der Duschabtrennung vorzunehmen.

Der vorliegenden Erfindung liegt die Aufgabe zugrunde, eine solche Griff- oder Tragleiste aus Kunststoff, z. B. in der Form einer Griffleiste oder einer Handtuchstange, aus strangextrudierten Kunststoffen derart zu verbessern, daß sich eine größere Vielfalt in der optischen Erscheinung bei einfachen Befestigungsmöglichkeiten ergibt.

Diese Aufgabe wird erfindungsgemäß durch eine Griff- oder Tragleiste aus Kunststoff der eingangs genannten Art gelöst, die gekennzeichnet ist durch einen Leistenkörper aus transparentem Kunststoff, dessen Formgebung eine gezielt ungleichförmige Lichtbrechung hervorruft. Durch diese Gestaltung und Form ergeben sich die verschiedensten Effekte. Es können nicht nur störende Reflexe im Befestigungsbereich ausgeschaltet werden, sondern es können bei gleichem Grundmaterial nach verschiedenen Richtungen hin unterschiedliche optische Wirkungen erzielt werden.

Die erfindungsgemäße, gezielt ungleichförmige Lichtbrechung kann gemäß vorteilhafter Ausführungsformen dadurch erzielt werden, daß die Außenfläche besonders geformt ist, daß in den Leistenkörper lichtreflektierende Folienstreifen bestimmter Farbe oder Form einextrudiert sind oder daß in den Leistenkörper bei der Befestigung besondere Folienstreifen eingelegt sind. Darüberhinaus ist es auch möglich, die Außenfläche mit einer reflektierenden Folie zu belegen und diese gegebenenfalls mit einer weiteren Kunststoffschicht zu überziehen.

Vorteilhafte Ausgestaltungsbeispiele sind in den Unteransprüchen im einzelnen angegeben. Darüberhinaus sind in weiteren Unteransprüchen vorteilhafte Halterungsmöglichkeiten der erfindungsgemäßen Griff- oder Tragleiste angegeben, wobei diese Halterungsmöglichkeiten durch bestimmte optische Maßnahmen beeinflußt werden.

Die Erfindung wird nachfolgend anhand mehrerer Ausführungsbeispiele unter Bezug auf die beigefügten Zeichnungen näher erläutert.

Es zeigen:
Fig. 1 bis 4 verschiedene Ausführungsformen einer erfindungsgemäßen Griff- oder Tragleiste aus Vollmaterial;
Fig. 5 und 6 zwei weitere Ausführungsformen der erfindungsgemäßen Griff- oder Tragleiste aus Vollmaterial;
Fig. 7 und 8 weitere Ausführungsformen der erfindungsgemäßen Griff- oder Tragleiste aus Hohlmaterial;
Fig. 9 eine weitere Ausführungsform der erfindungsgemäßen Griff- oder Tragleiste aus verhältnismäßig weichem Kunststoff; und
Fig. 10 und 11 zwei weitere Ausführungsformen der erfindungsgemäßen Griff- oder Tragleiste aus Hohlprofilen.

In Fig. 1 ist eine Ausführungsform der erfindungsgemäßen Griff- oder Tragleiste gezeigt, die einen aus massivem, transparentem Kunststoff stranggepreßten Leistenkörper aufweist, dessen Grundquerschnitts form im wesentlichen aus zwei Halbkreisen besteht, die durch zwei gerade Abschnitte miteinander verbunden sind. Die Außenfläche 6a ist glattflächig ausgebildet, aber im Inneren ist ein beidseitig reflektierender Folienstreifen 7a mittig einextrudiert. Da der Leistenkörper 1 aus transparentem Material besteht, ergeben sich besondere optische Effekte bei Lichteinfall. Durch Farbgebung des reflektierenden Folienstreifens 7a ergeben sich bei farblosem Kunststoff entsprechende farbliche Spiegelungen.

Der Leistenkörper 1 weist an seiner einen Seite einen Halterungsprofilabschnitt 4 auf, der tannenbaumförmig ausgebildet ist und in eine entsprechend angepaßte Halterungsöffnung 5 eines Halterungsabschnittes 3 eines Rahmenprofils 2 einer Tür für Duschabtrennungen elastisch einsteckbar ist. Hierzu ist das Kunststoffmaterial des Halterungsprofilabschnittes 4 und/oder der Halterungsabschnitt 3 des Rahmenprofils 2 elastisch ausgebildet.

Die in Fig. 2 gezeigte Ausführungsform einer Griff- oder Tragleiste gemäß der Erfindung weist einen Leistenkörper 1 auf, dessen Außenfläche 6b gegenüber der Außenfläche 6a nach Fig. 1 eine stablinsenartige Oberflächenstruktur in Richtung der Längsachse aufweist. Je nach der Brennweite der einzelnen Stablinsen ergibt sich eine besondere Lichtbrechung, eine Glanzbildung oder sogar eine Undurchsichtigkeit der Griff- oder Tragleiste.

An den Endflächen 16 des Leistenkörpers 1 sind im Bereich des Halterungsprofilabschnittes 4 Öffnungen 8 vorgesehen, in denen Endkappen (nicht gezeigt) positioniert bzw. gehaltert werden können.

Bei der in Fig. 3 gezeigten Ausführungsform hat die Außenfläche 6c eine stabprismenartige Oberflächenstruktur in Richtung der Längsachse des Leistenkörpers 1, um zu einer besonderen Lichtbrechung, Glanzbildung und teilweiser Undurchsichtigkeit zu kommen. Darüberhinaus ist im Inneren des Leistenkörpers 1 ein im Querschnitt gebogener, reflektierender Folienstreifen 7c einextrudiert, der je nach Blickrichtung das Licht verschieden reflektiert.

Bei der Ausführungsform nach Fig. 4 hat die Außenfläche 6d eine hohllinsenartige Oberflächenstruktur in Richtung der Längsachse, um entsprechende optische Effekte hervorzurufen. Im Bereich des Halterungsabschnittes 3 bzw. des Halterungsprofilabschnittes 4 ist quer zur Längsachse des Leistenkörpers 1 ein reflektierender Folienstreifen 7d einextrudiert, der den Halterungsabschnitt 3 verdeckt.

Die Ausführungsform nach Fig. 5 zeigt einen Leistenkörper 10, der ebenfalls aus massivem, transparentem Kunststoff besteht, im Inneren jedoch eine Halterungsöffnung 20 aufweist. In diese Halterungsöffnung 20 ist ein Halterungssteg 9 des Rahmenprofils 2 eingesteckt und gehaltert, was aufgrund von Erhöhungen und Vertiefungen 12 in der Halterungsöffnung 20 und einer Erhöhung 11 am Halterungssteg 9 auf formschlüssige Weise erfolgt. Damit die Erhöhung 11 des Halterungssteges 9 fest in die Vertiefung 12 in der Halterungsöffnung 20 gepreßt wird, wird eine elastische Klemmleiste 14 eingedrückt, die zwischen dem Halterungssteg 9 und einer Vertiefung auf der Gegenseite der Halterungsöffnung 20 zu liegen kommt. Am Ende des Halterungssteges 9 ist durch entsprechende Biegung des Endes eine Öffnung 15 gebildet, in die eine Endkappe zum Abschluß des Leistenkörperendes eingesteckt werden kann.

Auf beiden Seiten der Halterungsöffnung 20 sind Profilierungen 13a und 13b vorgesehen, die zu entsprechenden Lichtbrechungen führen. Die Profilierungen 13a sind in der Form gröberer Stablinsen ausgebildet, während die Profilierungen 13b in der Form von feineren Stablinsen ausgebildet sind. Durch diese unterschiedliche Ausbildung zu beiden Seiten des Halterungssteges 9 ergeben sich auch entsprechend verschiedene optische Effekte. Die Außenfläche 6e des Leistenkörpers 10 ist im vorliegenden Beispiel glatt ausgebildet, so daß in erster Linie die Konturen 13a und 13b in der Halterungsöffnung 20 zum Tragen kommen.

Die Ausführungsform nach Fig. 6 unterscheidet sich von der nach Fig. 5 dadurch, daß zwischen den Halterungssteg 9 und die Halterungsöffnung 20 ein reflektierender Folienstreifen 17 eingelegt ist. Durch entsprechende Farbgebung dieses reflektierenden Folienstreifens 17 können besondere Kontrasteffekte geschaffen werden, insbesondere im Zusammenhang mit unterschiedlich ausgebildeten Konturen 13a und 13b in der Halterungsöffnung 20.

Der Leistenkörper 30 des Ausführungsbeispiels nach Fig. 8 ist als Hohlprofil ausgebildet. Eine Befestigung des Halterungssteges 9 in dem Leistenkörper 30 erfolgt mittels eines elastischen Zwischenstückes 31, das zwei elastische Arme 32 und 33 aufweist, die in den Leistenkörper 30 einschnappen. Der Halterungssteg 9 selbst weist an seinem Ende einen Kopf 37 auf, der in eine entsprechende Öffnung des Zwischenstückes 31 einrastet. Eine Fixierung des elastischen Zwischenstückes 31 in dem Leistenkörper 30 erfolgt mittels zweier an dem Zwischenstück 31 angespritzter Stützstege 34 aus weicherem Kunststoff.

Zur Erzielung besonderer Farbeffekte ist in dem Leistenkörper 30 seitlich eine Nut 35a vorgesehen, in die, z. B. mittels eines Klebestreifens, ein Dekorstreifen 36a eingeklebt ist.

Eine ähnliche Ausführungsform zeigt Fig. 8, bei der das elastische Zwischenstück 31 mittels federnder Arme 38, 39 und angespritzter Stützstege 34 aus weicherem Kunststoffmaterial im Inneren des Leistenkörpers 30 gehaltert ist. Die Außenfläche 6f ist glatt ausgebildet. Zum Verschließen der Einstecköffnung des Leistenkörpers 30 ist an dem Zwischenstück 31 ein Vorsprung 40 vorgesehen. Ein vorzugsweise farbiger Dekorstreifen 36b ist im Schnappsitz in eine entsprechend ausgebildete Längsnut 35b an der Seite des Leistenkörpers 30 eingesetzt.

Bei dem Ausführungsbeispiel nach Fig. 9 ist an einem Halterungssteg 9 des Rahmenprofils 2 ein größer ausgebildeter Haltekopf 55 vorgesehen, auf den der Leistenkörper 60, bestehend aus weichelastischem, transparentem Kunststoff, elastisch aufgesetzt ist. Die Außenfläche des Leistenkörpers 60 ist glatt ausgebildet, während im Inneren der Halterungsöffnung linsenförmige Konturen zu beiden Seiten ausgebildet sind. Hierdurch ergeben sich besondere optische Effekte, so daß der verhältnismäßig groß ausgebildete Haltekopf 55 die äußere Erscheinung nicht stört.

Bei den Ausführungsformen nach den Fig. 10 und 11 ist die Halterung des Leistenkörpers 50, der ebenfalls als Hohlprofil ausgebildet ist, ähnlich wie bei den Ausführungsformen nach den Fig. 7 und 8, jedoch mit dem Unterschied, daß der Kopf 37 direkt in einen entsprechend ausgebildeten Einsteckabschnitt 53 des Leistenkörpers 50 eingeschnappt ist. Die Öffnung 54 innerhalb des Einsteckabschnittes 53 ist nicht nur zur elastischen Aufnahme des Kopfes 37 des Halterungssteges 9 ausgebildet, sondern weist darüberhinaus einen weiteren Öffnungsbereich (siehe insbesondere Fig. 10) auf, in den Halterungsmittel zur Befestigung von Endkappen (nicht gezeigt) eingesetzt werden können.

Zur Erzielung Optischer Effekte ist die Außenfläche 6f des Leistenkörpers 50 der Fig. 11 mit einer Folie 53 überzogen, um eine entsprechende Farbgestaltung zu erzielen. Bei der Ausführungsform nach Fig. 10 ist zusätzlich diese Folie 51 noch von einer Kunststoffschicht 52 überzogen, um zu bestimmten Glanzeffekten zu kommen, und um darüberhinaus die Kratzfestigkeit der Außenfläche 6f zu verbessern.

Die verschiedenen Ausführungsformen nach den Fig. 1 bis 11 können entweder Griffleisten der Türelemente von Duschabtrennungen sein, oder aber Handtuchstangen, die durch entsprechend ausgebildete Befestigungsmittel an meist feststehenden Trennelementen von Duschabtrennungen befestigt sind. Die entsprechende Außenkontur der Leistenkörper kann nicht nur entsprechend der gewünschten optischen Effekte gestaltet sein, sondern auch gleichzeitig für eine gute Griffigkeit ausgelegt werden.

## Patentansprüche

1. Griff- oder Tragleiste aus Kunststoff, die mittels einer Halterung an einem Rahmenteil befestigbar ist und aus einem durchgehend gleichen Profil besteht, insbesondere für Duschabtrennungen, gekennzeichnet durch
einen Leistenkörper (1, 10, 30, 50, 60) aus transparentem Kunststoff, dessen Formgebung eine gezielt ungleichförmige Lichtbrechung hervorruft.

2. Griff- oder Tragleiste nach Anspruch 1,
dadurch gekennzeichnet, daß der Leistenkörper (1, 10) einen massiven Querschnitt hat.

3. Griff- oder Tragleiste nach Anspruch 2,
dadurch gekennzeichnet, daß die Grundquerschnittsform des Leistenkörpers (1, 10) aus zwei Halbkreisen besteht, die durch zwei gerade Abschnitte miteinander verbunden sind.

4. Griff- oder Tragleiste nach Anspruch 2 oder 3,
dadurch gekennzeichnet, daß die Außenfläche (6a, 6e) des Leistenkörpers (1, 10) glattflächig ausgebildet ist.

5. Griff- oder Tragleiste nach Anspruch 3,
dadurch gekennzeichnet, daß die Außenfläche (6b) in Richtung der Längsachse mit einer stablinsenartigen Oberflächenstruktur versehen ist.

6. Griff- oder Tragleiste nach Anspruch 3, dadurch gekennzeichnet, daß die Außenfläche (6c) in Richtung der Längsachse mit einer stabprismenartigen Oberflächenstruktur versehen ist.

7. Griff- oder Tragleiste nach Anspruch 3,
dadurch gekennzeichnet, daß die Außenfläche (6d) in Richtung der Längsachse mit einer hohllinsenartigen Oberflächenstruktur versehen ist.

8. Griff- oder Tragleiste nach einem der Ansprüche 2 bis 7,
dadurch gekennzeichnet, daß in dem Leistenkörper (1, 10) lichtreflektierende Folienstreifen (7a, 7c, 7d) einextrudiert sind.

9. Griff- oder Tragleiste nach Anspruch 8,
dadurch gekennzeichnet, daß der Folienstreifen (7a, 7d) im Querschnitt gerade ausgebildet ist.

10. Griff- oder Tragleiste nach Anspruch 9,
dadurch gekennzeichnet, daß der Folienstreifen (7a) in den Leistenkörper mittig einextrudiert ist.

11. Griff- oder Tragleiste nach Anspruch 8,
dadurch gekennzeichnet, daß der Folienstreifen (7c) im Querschnitt gebogen ausgebildet ist.

12. Griff- oder Tragleiste nach einem der Ansprüche 2 bis 11,
dadurch gekennzeichnet, daß der Leistenkörper (1) einen sich über die gesamte Profillänge erstreckenden, tannenbaumförmigen Halterungsprofilabschnitt (4) aufweist, der in eine entsprechend ausgebildete Halterungsöffnung (5) des Rahmenprofils (2) einsteckbar ist.

13. Griff- oder Tragleiste nach den Ansprüchen 8 und 12,
dadurch gekennzeichnet, daß der Folienstreifen (7d) im Bereich des Halterungsabschnittes (3) in Querrichtung angeordnet ist.

14. Griff- oder Tragleiste nach einem der Ansprüche 2 bis 13,
dadurch gekennzeichnet, daß an den Endflächen (16) des Leistenkörpers (1) Öffnungen (8) zur Positio nierung bzw. Halterung von Endkappen vorgesehen sind.

15. Griff- oder Tragleiste nach einem der Ansprüche 2 bis 7,
dadurch gekennzeichnet, daß der Leistenkörper (10) eine sich über die gesamte Profillänge erstreckende, seitliche Halterungsöffnung (20) aufweist, in die ein entsprechend ausgebildeter Halterungssteg (9) des Rahmenprofils (2) einsetzbar ist.

16. Griff- oder Tragleiste nach Anspruch 15,
dadurch gekennzeichnet, daß die Innenkontur der Halterungsöffnung (20) mit Erhöhungen und/oder Vertiefungen (12) zwecks formschlüssiger Aufnahme des Halterungssteges (9) ausgebildet ist.

17. Griff- oder Tragleiste nach Anspruch 16,
gekennzeichnet durch eine in die Halterungsöffnung (20) einsetzbare elastische Klemmleiste (14) zum Andrücken des Halterungssteges (9) auf die Erhöhungen und/oder Vertiefungen (12) der Halterungsöffnung (20).

18. Griff- oder Tragleiste nach Anspruch 15,
dadurch gekennzeichnet, daß der Leistenkörper (60) aus elastischem Material besteht und auf einen Haltekopf (55) des Halterungssteges (9) aufschnappbar ist.

19. Griff- oder Tragleiste nach einem der Ansprüche 15 bis 18,
dadurch gekennzeichnet, daß die Innenflächen der Halterungsöffnung (20) in Richtung der Längsachse eine optische Effekte hervorrufende Kontur (13a, 13b; 13c) aufweisen.

20. Griff- oder Tragleiste nach Anspruch 19,
dadurch gekennzeichnet, daß die Konturen (13a, 13b) zu beiden Seiten des Halterungssteges (9) unsymmetrische, z. B. verschieden grob profiliert, ausgebildet sind.

21. Griff- oder Tragleiste nach einem der Ansprüche 15 bis 20,
dadurch gekennzeichnet, daß in die Halterungsöffnung (20) ein reflektierender Folienstreifen (17) eingelegt ist.

22. Griff- oder Tragleiste nach Anspruch 1,
dadurch gekennzeichnet, daß der Leistenkörper (30, 50) als Hohlprofil ausgebildet ist und eine Halterungsöffnung aufweist, in die ein entsprechend ausgebildeter Kopf (37) des Halterungssteges (9) des Rahmenprofils (2) einsetzbar ist.

23. Griff- oder Tragleiste nach Anspruch 22,
dadurch gekennzeichnet, daß die Grundquerschnittsform des Leistenkörpers (30, 50) aus zwei Halbzylindern besteht, die durch zwei gerade Abschnitte miteinander verbunden sind.

24. Griff- oder Tragleiste nach Anspruch 23,
dadurch gekennzeichnet, daß die Außenfläche (6f) des Leistenkörpers (30, 50, 60) glattflächig ausgebildet ist.

25. Griff- oder Tragleiste nach einem der Ansprüche 22 bis 24,
dadurch gekennzeichnet, daß die Außenfläche (6f) des Leistenkörpers (50) mit einer reflektierenden Folie (51) belegt ist.

26. Griff- oder Tragleiste nach Anspruch 25,
dadurch gekennzeichnet, daß die reflektierende Folie (51) von einer Kunststoffschicht (52) überzogen ist.

27. Griff- oder Tragleiste nach einem der Ansprüche 22 bis 26,
dadurch gekennzeichnet, daß der Halterungssteg (9) in der Halterungsöffnung des Leistenkörpers (30) mittels eines elastischen Zwischenstückes (31) gehaltert ist.

28. Griff- oder Tragleiste nach Anspruch 27,
dadurch gekennzeichnet, daß das Zwischenstück (31) aus härterem elastischen Kunststoff besteht, an dem weichelastische Stützstege (34) angespritzt bzw. anextrudiert sind.

29. Griff- oder Tragleiste nach einem oder mehreren der vorstehenden Ansprüche,
dadurch gekennzeichnet, daß der Leistenkörper eine seitliche Nut (35a, 35b) aufweist, in die ein Dekorstreifen (36a, 36b) eingesetzt ist.
